# EUROPÄISCHE PATENTSCHRIFT

(11) **EP 0 295 319 B1**
(45) Veröffentlichungstag und Bekanntmachung des Hinweises auf die Patenterteilung: **24.04.1991**
(21) Anmeldenummer: 87108763.1
(22) Anmeldetag: 19.06.1987
(51) Int. Cl.: B41F 13/10, B41F 27/10, B41N 1/20

(54) **Tiefdruckzylinder, bestehend aus einem Kern und einer lösbar mit diesem verbundenen Hülse**
Engraved cylinder composed of a core and a detachable sleeve
Cylindre gravé composé d'un noyau et d'une douille amovible

(43) Veröffentlichungstag der Anmeldung: 21.12.1988
(73) Patentinhaber: SAUERESSIG GMBH + CO., D-48691 Vreden (DE)
(72) Erfinder: Saueressig, Karl W., D-4426 Vreden (DE)
(74) Vertreter: Schulze Horn, Stefan, Dipl.-Ing. M.Sc.

(56) Entgegenhaltungen:
- EP-A- 0 181 726
- EP-A- 0 196 443
- DE-C- 3 511 530

## Beschreibung

Die Erfindung betrifft einen Tiefdruckzylinder, bestehend aus einem Kern eines praktisch unverformbaren Materials und einer lösbar mit diesem verbundenen Hülse, wobei diese mittels eines Druckluftpolsters auf den Kern aufschiebbar und von diesem abziehbar ist, wobei der Kern wenigstens einen Kanal zur Führung von Druckluft zu seiner Mantelflache aufweist, die Hülse aus wenigstens vier konzentrischen Lagen unterschiedlicher Materialien zusammengesetzt ist, von denen die innere Lage aus einem relativ dünnen, in sich stabilen, geringelastischen Material besteht, die zweite, nach außen folgende Lage aus einem elastischeren und geringfügig kompressiblen Material besteht, die dritte Lage aus einem starren und in sich stabilen Material besteht und die vierte, äußere Lage aus einer die Gravur aufweisenden Kupferschicht besteht, und wobei der Zylinder bei gleichem Innendurchmesser der Hülse durch unterschiedliche Dicken der zweiten und/oder der dritten Lage der Hülse unterschiedliche Außendurchmesser aufweisen kann.

Ein Tiefdruckzylinder der genannten Art ist in einem früheren Vorschlag, nämlich der EP-A 87 101 690.3 (=EP-A-0278017; stand der Technik gemäß Artikel 54(3)EPÜ), des Anmelders beschrieben. Dieser Tiefdruckzylinder hat sich zwar im Hinblick auf seine Handhabbarkeit und die erreichbare Druckqualität bewährt, es hat sich jedoch herausgestellt, daß er hinsichtlich seiner betrieblichen Eigenschaften, insbesondere für einen Dauereinsatz bei hoher Belastung und für eine freizügige Verwendung und Bearbeitung im Wechsel mit herkömmlichen Tiefdruckzylindern noch verbesserungsbedürftig ist. So hat sich als ein Nachteil gezeigt, daß es bei hartem Dauerbetrieb des Zylinders zu in Umfangsrichtung verlaufenden Verschiebungen bzw. Verdrehungen der einzelnen Lagen der Hülse relativ zueinander kommen kann, die die Stabilität und Maßgenauigkeit, insbesondere die Rundlaufgenauigkeit der Hülse nachteilig beeinflussen. Ein weiterer Nachteil ist darin zu sehen, daß bisher bei Tiefdruckzylindern mit lösbarer Hülse besondere Vorrichtungen zur Herstellung einer elektrisch leitenden Verbindung zwischen Kern und Kupferschicht zum Zweck einer galvanischen Aufkupferung erforderlich sind, die eine freizügige Bearbeitung zusammen mit herkömmlichen, durchgehend metallischen Tiefdruckzylindern behindern.

Ein weiterer Tiefdruckzylinder der genannten Art ist aus dem Dokument DE-C-3511530 bekannt.

Es stellt sich daher die Aufgabe, den Tiefdruckzylinder der eingangs genannten Art hinsichtlich seiner betrieblichen Eigenschaften zu verbessern. Insbesondere soll der neue Tiefdruckzylinder eine verbesserte Belastbarkeit und Haltbarkeit aufweisen. Weiterhin soll der neue Tiefdruckzylinder problemlos im Wechsel mit herkömmlichen Tiefdruckzylindern verwendbar und bearbeitbar sein.

Die Lösung dieser Aufgabe gelingt erfindungsgemäß durch einen Tiefdruckzylinder der eingangs genannten Art, welcher dadurch gekennzeichnet ist, daß auf der Außenseite der ersten, inneren Lage der Hülse mehrere nach außen vorragende, im wesentlichen in Längsrichtung des Zylinders verlaufende Rippen angeordnet sind.

Die Rippen auf der Außenseite der ersten Lage der Hülse sorgen dafür, daß relative Verschiebungen oder Verdrehungen zwischen den einzelnen Lagen der Hülse oder innerhalb einer Lage der Hülse praktisch nicht mehr auftreten können, da die Rippen einer solchen Verschiebung einen sehr hohen mechanischen Widerstand entgegensetzen.

Zur Erzielung einer möglichst hohen Festigkeit der Rippen und zur Vereinfachung ihrer Herstellung ist vorgesehen, daß die Rippen materialeinheitlich und einstückig mit der ersten Lage der Hülse ausgeführt sind.

Für die Formgebung der Rippen ist bevorzugt vorgesehen, daß diese jeweils zwei radial außenseitig einen spitzen Winkel einschließende und radial innenseitig in die Außenfläche der ersten Lage übergehende, gekrümmt verlaufende Flanken aufweisen. Hierdurch ergibt sich einerseits eine hohe Stabilität und Scherfestigkeit der Rippen und zum anderen ein sicherer Kraftschluß zur nächstfolgenden Lage der Hülse.

Eine weitere Verbesserung des Kraftflusses zwischen der ersten und der zweiten Lage der Hülse kann dadurch erreicht werden, daß die Rippen in Rotationsrichtung des Zylinders weisend geneigt bzw. gekippt angeordnet sind.

Bei einer bevorzugten Ausführung des Zylinders ist vorgesehen, daß die Rippen in mehreren Zweiergruppen mit je einem Paar eng benachbarter Rippen angeordnet sind. Diese Anordnung der Rippen besitzt eine besonders hohe mechanische Stabilität und kann vorteilhaft auf einfache Weise hergestellt werden, indem je vorgesehenem Rippenpaar ein Rundmaterial-Stab in das noch nicht ausgehärtete Material der ersten Lage, vorzugsweise glasfaserverstärkter Kunststoff, eingedrückt und nach Erhärten des Kunststoffes wieder herausgenommen wird. Die Zahl der Rippen bzw. Rippenpaare beträgt vorzugsweise vier bis zehn, wobei diese gleichmäßig über den Umfang verteilt sind.

Ein weiterer Schritt in Richtung einer verbesserten Haltbarkeit des Tiefdruckzylinders wird dadurch getan, daß die zweite Lage der Hülse aus einem durchlaufenden Materialstrang aus Gummi oder Polyurethan in Form einer Wendel mit geringfügig voneinander beabstandeten Wendelgängen unter elastischer Vorspannung auf die Außenseite der ersten Lage der Hülse aufgewickelt ist. Infolge der elastischen Vorspannung des Materialstranges drücken sich die Rippen fest in die Innenseite des Materialstranges ein, wodurch eine hohe Verdrehsicherheit erreicht wird. Vorzugsweise sind die Höhe der Rippen sowie die Dicke des Materialstranges dabei so gewählt, daß sich die Rippen bis in die Außenfläche des die zweite Lage der Hülse bildenden Materialstranges durchdrücken. Damit tragen die Rippen auch noch zu einer Verdrehsicherung zwischen der zweiten und der dritten Lage der Hülse bei.

Als besonders günstig für den Tiefdruckzylinder hat sich eine den Materialstrang der zweiten Lage der Hülse gegenüber dem entspannten Zustand auf etwa seine doppelte Länge streckende Vorspannung erwiesen. Eine Vorspannung in dieser Größenordnung sorgt zum einen für einen festen Sitz der zweiten Lage der Hülse auf der ersten Lage und gewährleistet zugleich eine noch ausreichende Elastizität und Kompressibilität der zweiten Lage der Hülse, die für das Aufziehen und Abziehen der Hülse auf den Kern bzw. vom Kern erforderlich ist.

Um zum einen die Haftung zwischen der zweiten, gewendelten Lage der Hülse und deren dritter Lage zu verbessern und um zum anderen ein Eindringen von Material der dritten Lage, vorzugsweise glasfaserverstärkter Kunststoff, in den umlaufenden Spaltraum der zweiten Lage zu verhindern, ist vorgesehen, daß außenseitig auf die zweite Lage der Hülse eine wenigstens den zwischen den Wendelgängen des Materialstranges vorhandenen umlaufenden Spalt nach außen hin abdeckende Abdeckung, vorzugsweise ein Klebestreifen, aufgebracht ist. Der Klebestreifen kann dabei sowohl nur innenseitig als auch beidseitig mit einer Klebstoffschicht versehen sein. Auch kann seine Oberfläche mit einer reibungserhöhenden Strukturierung versehen sein.

Zur mechanischen Stabilisierung der Hülsenenden und zum Zweck einer Stromleitung zur außenseitigen Kupferschicht besitzt der Tiefdruckzylinder bevorzugt je einen stirnseitigen Metallring an den Enden der Hülse dessen Innendurchmesser jeweils geringfügig größer ist als der Innendurchmesser der ersten, inneren Lage der Hülse, und dessen Außendurchmesser jeweils gleich dem Außendurchmesser der dritten Lage der Hülse ist und auf den die Enden der Kupferschicht aufgebracht sind. Die beiden Metallringe bestehen dabei vorzugsweise aus Messing, Kupfer, Blei oder Bleilegierung und sind im Querschnitt L-förmig, wobei die Außenseite des einen L-Schenkels an der Innenseite der Kupferschicht anliegt und die Außenseite des anderen L-Schenkels einen Teil der Hülsenstirnseite bildet. Hierdurch werden eine große Stromübertragungsfläche und ein großer Leitungsquerschnitt zur Verfügung gestellt.

Um jegliche Kontaktelemente an den Stirnseiten der Hülse für eine galvanische Aufkupferung der Kupferschicht überflüssig zu machen, besitzt der Tiefdruckzylinder bevorzugt je einen an der Innenseite der ersten Lage in deren stirnseitigen Endbereichen eingelassenen, in Längsrichtung geschlitzten Blechzylinder, vorzugsweise aus Kupfer, dessen Innendurchmesser dem der inneren Lage entspricht und der mit dem benachbarten Metallring elektrisch leitend verbunden ist. Hierdurch wird bei auf einen Kern aufgezoger Hülse eine elektrisch leitende Verbindung vom Kern des Druckzylinders zu der äußeren Kupferschicht gebildet, ohne daß irgendwelche äußeren Hilfsmittel, wie Kontaktplatten oder dergleichen, erforderlich wären. Bei einem galvanischen Aufkupfern der Kupferschicht kann damit der neue Tiefdruckzylinder problemlos in der gleichen Weise behandelt werden, wie ein herkömmlicher, durchgehend metallischer Tiefdruckzylinder.

Um bei dem Tiefdruckzylinder nicht nur relative Verdrehungen innerhalb der Hülse, sondern auch zwischen Kern und Hülse sicher auszuschließen, kann der Tiefdruckzylinder eine aus wenigstens einer Nut und einer Feder gebildete, an wenigstens einem stirnseitigen Endbereich von Kern und Hülse vorhandene, in Umfangsrichtung wirksame Verriegelung aufweisen. Eine bevorzugte Ausführungsform der Verriegelung besteht darin, daß diese aus je zwei Zahnringen je Stirnseite des Zylinders besteht, wobei je ein Ring mit dem Kern verbunden ist und eine Außenverzahnung aufweist, wobei je ein Ring mit der Hülse verbunden ist und eine in die Außenverzahnung passende Innenverzahnung aufweist, wobei der Innendurchmesser des bei dem Aufziehen der Hülse auf den Kern vorauslaufenden Zahnringes der Hülse geringfügig größer ist als deren Innendurchmesser und wobei der Außendurchmesser des am entgegengesetzten Ende des Kerns angeordneten Zahnringes geringfügig kleiner ist als der Außendurchmesser des Kerns. Durch die erwähnten Größenverhältnisse der Ringe wird erreicht, daß diese das Aufziehen und Abziehen der Hülse auf den Kern bzw. vom Kern in keiner Weise behindern. Durch das beim Aufschieben der Hülse auf den Kern innerhalb des letzten Stückes des Verschiebungsweges praktisch selbsttätig erreichte Ineinandergreifen der Verzahnungen wird eine sichere Kraftübertragung zwischen Kern und Hülse erreicht, so daß es nicht zu Verdrehungen gegeneinander kommen kann. Die an der Hülse vorhandenen Zahnringe können zur Vereinfachung der Herstellung des Zylinders mit den Metallringen an den Hülsenstirnseiten einstückig ausgeführt sein.

Der Tiefdruckzylinder gemäß vorliegender Erfindung kann sowohl einen zylindrischen Kern als auch einen konischen Kern besitzen, wie dies an sich bekannt ist, wobei letztere Ausführung wegen des erleichterten Aufziehens und Abziehens der Hülse zu bevorzugen ist. Je nach Ausführung des Kerns müssen lediglich die Metallringe und Zahnringe in ihren Durchmessern angepaßt werden. Der Übergang von der Konizität der Innenseite der Hülse zur völlig zylindrischen Mantelfläche der Hülse erfolgt bevorzugt innerhalb der dritten Lage der Hülse, deren Dicke in weiten Grenzen variierbar ist.

Bevorzugte Ausführungsbeispiele der Erfindung werden im folgenden anhand einer Zeichnung näher erläutert. Die Figuren der Zeichnung zeigen im einzelnen:
- Figur 1: den Tiefdruckzylinder in Seitenansicht, teils in weggebrochener Darstellung,
- Figur 2: den rechten Endbereich des Tiefdruckzylinders aus Figur 1 im Längsschnitt durch seine Mittelachse,
- Figur 3: den Tiefdruckzylinder in einer Ansicht seiner linken Stirnseite, teils im Schnitt entlang der Linie III - III in Figur 1,
- Figur 4a: den Tiefdruckzylinder im Teil-Querschnitt entlang der Linie IV - IV in Figur 1,
- Figur 4b: den Tiefdruckzylinder im Teil-Querschnitt entsprechend Figur 4a in einer geänderten Ausführung und
- Figur 5: den Tiefdruckzylinder im Schnitt entlang der Linie V - V in Figur 1 bzw. Figur 2.

Wie die Figur 1 der Zeichnung zeigt, besteht das dargestellte Ausführungsbeispiel des Tiefdruckzylinders 1 aus einem Kern 2 mit einer konischen Mantelfläche und einer auf diesen aufgezogenen Hülse 3 mit einer passend geformten, ebenfalls konischen Innenfläche und einer zylindrischen Mantelfläche 30. In dieser Figur sowie in der Figur 2 ist die Konizität des Kerns 2 aus Gründen einer deutlicheren Erkennbarkeit übertrieben dargestellt; in der Praxis beträgt sie lediglich etwa 0,1 - 0,2 mm pro Meter Kernlänge.

An den beiden Stirnseiten des Kerns 2 ist jeweils ein Achsstummel 24 bzw. 25 zur Lagerung des Druckzylinders 1 angeordnet. Am linken Achsstummel 24 ist zusätzlich ein Druckluftanschluß 23 vorhanden, von dem aus ein Luftkanal 21 parallel zur Mittelachse 10 des Kerns 2 in den Kern hineinführt. Die Länge des Luftkanals 21 beträgt dabei etwa ein Drittel bis zur Hälfte der Länge des Kerns 2. Vom Ende des längs verlaufenden Kanals 21 geht ein radial verlaufender Luftkanal 22 aus, der an der Mantelfläche 20 des Kerns 2 frei endet. Die Kanäle 21 und 22 dienen dazu, Druckluft vom Anschluß 23 zwischen die Mantelfläche 20 des Kerns 2 und die Innenseite einer aufgezogenen Hülse 3 zu führen. Hierdurch wird, wie an sich bekannt, ein Druckluftpolster zwischen Kern 2 und Hülse 3 gebildet, wodurch eine geringfügige Aufweitung der Hülse 3 bewirkt wird, die ein Aufschieben und Abziehen der Hülse 3 gestattet.

Im linken Teil der Figur 1 fällt der Blick des Betrachters auf die Mantelfläche 20 des Kerns 2. Im Anschluß hieran nach rechts ist die erste Lage 4 der Hülse 3 erkennbar. Diese besteht aus glasfaserverstärktem Kunststoff und besitzt beispielsweise eine Dicke von etwa 1 mm. An der Außenseite der ersten Lage 4 sind mehrere in Längsrichtung des Tiefdruckzylinders 1 verlaufende, paarweise angeordnete, nach außen vorragende Rippen 41 angeordnet, die mit dem Material der Lage 4 einstückig ausgeführt sind.

In dem nach rechts folgenden Abschnitt des in Figur 1 dargestellten Tiefdruckzylinders ist die zweite Lage 5 der Hülse 3 sichtbar. Diese besteht aus einem durchgehenden, in Form einer Wendel auf die zweite Lage 4 der Hülse 3 aufgewickelten Materialstrang 51, vorzugsweise Gummi oder Polyurethan. Zwischen den einzelnen Wendelgängen des Materialstranges 51 verbleibt ein umlaufender Spalt 52, der eine gewisse Kompression des Materialstranges 51 in radialer Richtung ermöglicht. Wie weiter ersichtlich ist, ist der Materialstrang 51 unter einer solchen Vorspannung auf die Lage 4 aufgewickelt, daß sich die an dieser vorhandenen Rippen 41 bis zur Außenseite des Materialstranges 51 der zweiten Lage 5 der Hülse 3 durchdrücken.

Den nächsten, in der Figur 1 nach rechts folgenden Teilbereich des Tiefdruckzylinders 1 bildet die dritte Lage 6 der Hülse 3, die hier aus einem glasfaserverstärkten Kunststoff besteht und eine relativ große Dicke hat. Außerdem sorgt sie bei dem dargestellten Ausführungsbeispiel für einen Übergang von der Konizität der beiden ersten Lagen 4 und 5 der Hülse 3 zu einer zylindrischen Außenform. An dieser Stelle sei angemerkt, daß die dargestellte starke Konizität in der Figur 1 aus Veranschaulichungsgründen stark überhöht ist; in der Praxis genügt eine Konizität von etwa 0,1 - 0,2 mm pro Meter Kernlänge.

Im letzten, d. h. äußeren rechten Teil der Figur 1, ist die äußere Lage 7 der Hülse 3 erkennbar, die aus einer Kupferschicht besteht. Deren Außenseite bildet die Mantelfläche 30 des Tiefdruckzylinders 1 und dient zur Aufnahme der Tiefdruckgravur. Das Aufbringen der Kupferschicht 7 auf die vorhergehende Lage 6 der Hülse 3 erfolgt bevorzugt so, daß zunächst eine Kupfer-Grundschicht im Flammspritz-Verfahren aufgebracht wird und daß anschließend eine weitere Aufkupferung galvanisch erfolgt.

Am äußeren linken Ende des Kerns 2 ist in Figur 1 schließlich noch ein Zahnring 26 erkennbar, der einen Teil einer Verriegelung zwischen Hülse 3 und Kern 2 bildet. Die Funktionsweise dieser Verriegelung wird an späterer Stelle noch genauer erläutert werden.

Figur 2 zeigt den rechten Endbereich des Tiefdruckzylinders 1 aus Figur 1 im Längsschnitt. Den inneren Teil des Zylinders 1 bildet wieder der Kern 2 mit seinem stirnseitigen Achsstummel 25. An dessen konischer Mantelfläche 20 liegt die ebenfalls konische Innenseite der ersten Lage 4 der Hülse 3 an. An diese schließt sich nach außen hin die zweite Lage 5 der Hülse 3 an, die aus dem durchlaufenden Strang eines elastischen Materials besteht. Zwischen den einzelnen Wendeln des Materialstranges der Lage 5 ist der umlaufende Spalt 52 erkennbar, der eine seitliche Ausdehnung des Materialstranges bei Kompression der Lage 5 in radialer Richtung erlaubt. Hierdurch wird eine geringfügige Aufweitung des Hülseninneren, d. h. der inneren Lage 4 unter elastischer Verformung der Lage 5 ermöglicht, ohne daß die außenliegenden Lagen 6 und 7 der Hülse 3 beeinflußt werden. Auch in Figur 2 ist sichtbar, daß die dritte Lage 6 der Hulse 3 eine relativ große Dicke besitzt und den Übergang zwischen der Konizität des Hülseninneren und der Zylinderform des Hülsenäußeren bildet. Die Kupferschicht 7, die die äußere Lage der Hülse 3 bildet, besitzt eine durchgehend konstante Dicke. An dem Stirnende des Zylinders 1 ist die Kupferschicht 7 ausgerundet, wodurch sich eine Zylindermantelfläche 30 ergibt, die der von herkömmlichen Tiefdruckzylindern entspricht.

An ihrer Stirnseite weist die Hülse 3 noch zwei zusätzliche Bauteile auf. Das erste dieser beiden Teile ist ein Metallring 8ʹ, der im Querschnitt L-förmig ist. Die Außenseite 80ʹ des einen L-Schenkels verläuft in Längsrichtung des Zylinders 1 und liegt flächig an der Innenseite der Kupferschicht 7 an. Die Außenseite des zweiten L-Schenkels des Metallringes 8ʹ liegt in der Stirnfläche der Hülse 3 und überdeckt die stirnseitigen Enden der drei inneren Lagen 4, 5 und 6 der Hülse 3.

Als zweites zusätzliches Element ist in der Innenseite der inneren Lage 4 der Hülse 3 ein umlaufender, flächig am Kern 2 anliegender Blechring 9ʹ angeordnet, dessen Innendurchmesser dem Innendurchmesser der Hülse 3 bzw. der inneren Lage 4 der Hülse 3 entspricht. Der Blechring 9ʹ ist an wenigstens einer, vorzugsweise mehreren Stellen in Zylinderlängsrichtung geschlitzt, um eine Mitbewegung des Blechringes bei einer Aufweitung der inneren Lage 4 der Hülse 3 zu erlauben.

Der Metallring 8ʹ steht über einen Teilbereich des inneren Endes des stirnseitigen L-Schenkels in elektrisch leitender Verbindung mit der Außenseite des Blechringes 9ʹ. Es wird somit, wie aus der Figur 2 deutlich ersichtlich ist, eine elektrisch leitende Verbindung vom metallischen Kern 2 über den Blechring 9ʹ und den Metallring 8ʹ zur Kupferschicht 7 gebildet.

Weiterhin ist in der Figur 2 am rechten Ende des Kerns 2 noch ein Zahnring 27 erkennbar, der eine Außenverzahnung aufweist und in die Stirnfläche des Kerns 2 eingesetzt ist. Der bereits erwähnte Metallring 8ʹ weist an seinem nicht an dem Blechring 9ʹ anliegenden Endbereich des inneren L-Schenkels eine Innenverzahnung 82ʹ auf, die passend zu der Außenverzahnung des Zahnringes 27 ausgebildet ist. Damit wird ermöglicht, daß bei einem Aufschieben der Hülse 3 auf den Kern 2 der Zahnring 27 und die Verzahnung 82ʹ des Metallringes 8ʹ ineinandergreifen können. Hierdurch wird eine in Umfangsrichtung des Tiefdruckzylinders 1 wirksame Verriegelung zwischen Kern 2 und Hülse 3 bewirkt.

Figur 3 zeigt die linke Stirnseiten des Tiefdruckzylinders aus Figur 1 in einer Ansicht, wobei der dort gelegene Achsstummel geschnitten ist. Den Mittelpunkt der Figur 3 bildet die Rotationsachse 10 des Tiefdruckzylinders 1. Um diese herum ist die Schnittfläche des Achsstummels 24 des Kerns 2 erkennbar, durch welchen zentral der Luftführungskanal 21 verläuft. Um den Achsstummel 24 herum ist ein Teil der Stirnfläche des Kerns 2 erkennbar, in welchen radial außenseitig der Zahnring 26 eingesetzt ist. Der Zahnring 26 weist, wie anhand der Figur 1 bereits erläutert, eine Außenverzahnung auf. Nach außen an den Zahnring 26 schließt sich die Hülse 3 an, von welcher bei dieser Stirnansicht lediglich der Metallring 8 sowie die äußere Kupferschicht 7 erkennbar sind. Hierbei ist der Metallring 8 entsprechend dem bereits beschriebenen Metallring 8ʹ am anderen Stirnende der Hülse 3 ausgebildet und unterscheidet sich von diesem lediglich in seinem Innendurchmesser. Das gleiche gilt für die Zahnringe 26 und 27 an den Stirnenden des Kerns 2, die gleichartig ausgebildet sind und sich lediglich in ihrem jeweiligen Außendurchmesser unterscheiden.

Der Metallring 8 weist eine Innenverzahnung 82 auf, die passend zu der Verzahnung des Zahnringes 26 ausgebildet ist und genau in diese eingreift.

Hinter bzw. unter den Zähnen des Zahnringes 26 verläuft die Stirnkante der Mantelfläche 20 des Kerns 2, die, da sie nicht sichtbar ist, gestrichelt dargestellt ist. In einem geringen radialen Abstand nach außen verläuft parallel hierzu die Innenfläche 81 des Metallringes 8, die ebenfalls gestrichelt dargestellt ist. Zwischen diesen liegt der Blechring 9, der ebenfalls abgesehen von seinem Durchmesser in gleicher Weise ausgeführt ist wie der bereits beschriebene Blechring 9ʹ in Figur 2.

Aus einer Zusammenschau der Figuren 1, 2 und 3 wird ersichtlich, daß die beiden Zahnringe 26 und 27 des Kerns 2 des Tiefdruckzylinders 1 in ihren Durchmessern unterschiedlich sind. Dabei ist der Durchmesser-Unterschied nicht nur durch die Konizität des Kerns bestimmt, sondern geht darüber hinaus. So ist der Außendurchmesser des rechtsseitigen Zahnringes 27 am Ende des Kerns 2 mit dem kleineren Durchmesser geringfügig kleiner als der Außendurchmesser des Kerns 2 in diesem Bereich. Der Zahnring 26 am anderen Ende des Kerns 2 dagegen besitzt einen Außendurchmesser, der größer ist als der Außendurchmesser des Kerns 2 an dieser Stelle, so daß die Verzahnung über die Mantelfläche 20 des Kerns 2 in radialer Richtung vorragt. Die Innendurchmesser der Verzahnungen 82 bzw. 82ʹ der Metallringe 8 und 8ʹ der Hülse 3 sind entsprechend bemaßt, d. h. der Innendurchmesser des linken Metallringes 8 der Hülse 3 ist etwas größer als der Innendurchmesser der Hülse 3 bzw. der inneren Lage 4 der Hülse 3 an dieser Stelle und der Innendurchmesser des rechten Metallringes 8ʹ der Hülse 3 ist größer als der Innendurchmesser der Hülse 3 bzw. der inneren Lage 4 der Hülse 3 in diesem Bereich. Hierdurch wird erreicht, daß bei einem Aufziehen der Hülse 3 auf den Kern 2 bzw. bei einem Abziehen der Hülse 3 von dem Kern 2 die Verzahnung 82 des linken Metallringes 8 der Hülse 3 sowie der Zahnring 27 am rechten Stirnende des Kerns 2 nicht mit der Mantelfläche 20 des Kerns 2 bzw. der Innenseite der inneren Lage 4 der Hülse 3 in Berührung kommen können. So wird eine sichere Verriegelung von Kern 2 und Hülse 3 in Umfangsrichtung geschaffen, die das Aufziehen und Abziehen der Hülse 3 in keiner Weise behindert und die keinerlei bewegliche Vorrichtungsteile erfordert.

Die Figur 4a zeigt einen Schnitt durch den Tiefdruckzylinder 1 entlang der Linie IV - IV in Figur 1, wobei der Schnitt durch den Kern 2 und die erste Lage 4 der Hülse 3 verläuft. Im Mittelpunkt der Figur 4a ist wieder die Rotationsachse 10 des Tiefdruckzylinders erkennbar. Parallel zu dieser verläuft der Luftführungskanal 21, von dem in Figur 4a das kerninnere Ende erkennbar ist. Von dem Ende dieses Kanals 21 verläuft der Kanal 22 als Fortsetzung radial nach außen zur Mantelfläche 20 des Kerns 2. Hierdurch besteht die Möglichkeit, mittels Zuführung von Druckluft ein Luftpolster zwischen der Mantelfläche 20 des Kerns 2 und der Innenseite der Hülse 3 bzw. der Innenseite der inneren Lage 4 der Hülse 3 zu erzeugen.

Die innere Lage 4 der Hülse 3 besitzt, wie erwahnt, auf ihrer Außenseite in Längsrichtung des Zylinders verlaufende, nach außen vorragende Rippen 41. In der in Figur 4a vorliegenden Schnittdarstellung wird die Form der Rippen 41 erkennbar. Sie sind paarweise über den Umfang der Lage 4 gleichmäßig verteilt angeordnet und besitzen gekrümmte Flanken, die radial außenseitig jeweils einen spitzen Winkel einschließen und die radial innenseitig harmonisch in die Außenfläche der inneren Lage 4 übergehen.

Ein zweites Ausführungsbeispiel für die Gestaltung der vorragenden Rippen 41 der inneren Lage 4 der Hülse 3 zeigt die Figur 4b. In diesem Teilschnitt ist zunächst ein Teil des Kerns 2 erkennbar. Auf dessen Außenseite ist wieder die innere Lage 4 der Hülse 3 angeordnet. Von dieser gehen die nach außen vorragenden Rippen 41 aus, die auch hier wieder einstückig mit der Lage 4 ausgebildet sind. Im Unterschied zu dem Beispiel nach Figur 4a sind hier die Rippen 41 nicht paarweise, sondern einzeln angeordnet. Weiterhin sind die Rippen 41 in der durch den Drehpfeil angedeuteten Drehrichtung des Kerns 2 bzw. des gesamten Tiefdruckzylinders geneigt bzw. gekippt ausgeführt.

Figur 5 schließlich zeigt einen Schnitt durch den rechten Endbereich des Tiefdruckzylinders 1 entlang der Linie V-V in Figur 1. Im Zentrum ist wieder die Rotationsachse 10 des Zylinders 1 erkennbar. Um diesen herum liegt der Kern 2, an welchem außenseitig der Blechring 9ʹ anliegt. An diesem liegt nach außen folgend wiederum die Innenfläche 81ʹ des stirnseitigen Metallringes 8ʹ der Hülse 3 an. Deren Außenfläche 80ʹ liegt ihrerseits an der Innenseite der Kupferschicht 7 an, deren Außenfläche die Mantelfläche 30 der Hülse 3 bildet. Wie die Figur 5 deutlich zeigt, besteht so eine durchgehende elektrisch leitende Verbindung vom Kern 2 über den Blechring 9ʹ und den Metallring 8ʹ zur Kupferschicht 7. Hierdurch wird eine Stromeinspeisung zum Zweck eines galvanischen Aufkupferns der Kupferschicht 7 ermöglicht, die sich nicht von der bei herkömmlichen Tiefdruckzylindern, die durchgehend massiv-metallisch ausgeführt sind, unterscheidet.

## Patentansprüche

1. Tiefdruckzylinder, bestehend aus einem Kern eines praktisch unverformbaren Materials und einer lösbar mit diesem verbundenen Hülse, wobei diese mittels eines Druckluftpolsters auf den Kern aufschiebbar und von diesem abziehbar ist, wobei der Kern wenigstens einen Kanal zur Führung von Druckluft zu seiner Mantelfläche aufweist, die Hülse aus wenigstens vier konzentrischen Lagen unterschiedlicher Materialien zusammengesetzt ist, von denen die innere Lage aus einem relativ dünnen, in sich stabilen, geringelastischen Material besteht, die zweite, nach außen folgende Lage aus einem elastischeren und geringfügig kompressiblen Material besteht, die dritte Lage aus einem starren und in sich stabilen Material besteht und die vierte, äußere Lage aus einer die Gravur aufweisenden Kupferschicht besteht, und wobei der Zylinder bei gleichem Innendurchmesser der Hülse durch unterschiedliche Dicken der zweiten und/oder der dritten Lage der Hülse unterschiedliche Außendurchmesser aufweisen kann,
dadurch gekennzeichnet, daß auf der Außenseite der ersten, inneren Lage (4) der Hülse (3) mehrere nach außen vorragende, im wesentlichen in Längsrichtung des Zylinders (1) verlaufende Rippen (41) angeordnet sind.

2. Tiefdruckzylinder nach Anspruch 1, dadurch gekennzeichnet, daß die Rippen (41) materialeinheitlich und einstückig mit der ersten Lage (4) der Hülse (3) ausgeführt sind.

3. Tiefdruckzylinder nach den Ansprüchen 1 und 2, dadurch gekennzeichnet, daß die Rippen (41) jeweils zwei radial außenseitig einen spitzen Winkel einschließende und radial innenseitig in die Außenfläche der ersten Lage (4) übergehende, gekrümmt verlaufende Flanken aufweisen.

4. Tiefdruckzylinder nach den Ansprüchen 1 bis 3, dadurch gekennzeichnet, daß die Rippen (41) in Rotationsrichtung des Zylinders (1) weisend geneigt bzw. gekippt angeordnet sind.

5. Tiefdruckzylinder nach den Ansprüchen 1 bis 4, dadurch gekennzeichnet, daß die Rippen (41) in mehreren Zweiergruppen mit je einem Paar eng benachbarter Rippen (41) angeordnet sind.

6. Tiefdruckzylinder nach den Ansprüchen 1 bis 5, dadurch gekennzeichnet, daß die zweite Lage (5) der Hülse (3) aus einem durchlaufenden Materialstrang (51) aus Gummi oder Polyurethan in Form einer Wendel mit geringfügig voneinander beabstandeten Wendelgängen unter elastischer Vorspannung auf die Außenseite der ersten Lage (4) der Hülse (3) aufgewickelt ist.

7. Tiefdruckzylinder nach Anspruch 6, gekennzeichnet durch eine den Materialstrang (51) der zweiten Lage (5) der Hülse (3) gegenüber dem entspannten Zustand auf etwa seine doppelte Länge streckende Vorspannung.

8. Tiefdruckzylinder nach Anspruch 6 oder 7, dadurch gekennzeichnet, daß außenseitig auf die zweite Lage (5) der Hülse (3) eine wenigstens den zwischen den Wendelgängen des Materialstranges (51) vorhandenen umlaufenden Spalt (52) nach außen hin abdeckende Abdeckung, vorzugsweise ein Klebestreifen, aufgebracht ist.

9. Tiefdruckzylinder nach den Ansprüchen 1 bis 8, gekennzeichnet durch je einen stirnseitigen Metallring (8, 8ʹ), an den Enden der Hülse (3), dessen Innendurchmesser jeweils geringfügig größer ist als der Innendurchmesser der ersten, inneren Lage (4) der Hülse (3) und dessen Außendurchmesser jeweils gleich dem Außendurchmesser der dritten Lage (5) der Hülse (3) ist und auf den die Enden der Kupferschicht (7) aufgebracht sind.

10. Tiefdruckzylinder nach Anspruch 9, gekennzeichnet durch je einen an der Innenseite der ersten Lage (4) in deren stirnseitigen Endbereichen eingelassene, in Längsrichtung geschlitzten Blechzylinder (9, 9ʹ), vorzugsweise aus Kupfer, dessen Innendurchmesser dem der inneren Lage (4) entspricht und der mit dem benachbarten Metallring (8; 8ʹ) elektrisch leitend verbunden ist.

11. Tiefdruckzylinder nach den Ansprüchen 1 bis 10, gekennzeichnet durch eine aus wenigstens einer Nut und einer Feder gebildete, an wenigstens einem stirnseitigen Endbereich von Kern (2) und Hülse (3) vorhandene, in Umfangsrichtung wirksame Verriegelung (26, 27, 82, 82ʹ).

12. Tiefdruckzylinder nach Anspruch 11, dadurch gekennzeichnet, daß die Verriegelung aus je zwei Zahnringen (26, 82; 27, 82ʹ) je Stirnseite des Zylinders (1) besteht, wobei je ein Ring (26; 27) mit dem Kern (2) verbunden ist und eine Außenverzahnung aufweist, wobei je ein Ring (82, 82ʹ) mit der Hülse (3) verbunden ist und eine in die Außenverzahnung passende Innenverzahnung aufweist, wobei der Innendurchmesser des bei dem Aufziehen der Hülse (3) auf den Kern (2) vorauslaufenden Zahnringes (82) der Hülse (3) geringfügig größer ist als deren Innendurchmesser und wobei der Außendurchmesser des am entgegengesetzten Ende des Kerns (2) angeordneten Zahnringes (27) geringfügig kleiner ist als der Außendurchmesser des Kerns (2).

## Claims

1. Intaglio printing cylinder, consisting of a core of a practically non-deformable material and a sleeve detachably connected thereto, whereby said sleeve is able to be pushed onto the core and to be removed therefrom by means of a cushion of compressed air, whereby the core has at least one channel for guiding compressed air to its casing surface, the sleeve is composed of at least four concentric layers of different materials, of which the inner layer consists of a relatively thin, slightly elastic material which is stable per se, the second layer following towards the outside consists of a more elastic and slightly compressible material, the third layer consists of a rigid material which is stable per se, and the fourth, outer layer consists of a copper layer bearing the engraving, and whereby the cylinder may have different external diameters due to different thicknesses of the second and/or third layer of the sleeve, with the internal diameter of the sleeve remaining the same, characterised in that a plurality of outward-projecting ribs (41) running substantially in the longitudinal direction of the cylinder (1) is arranged on the outside of the first, inner layer (4) of the sleeve (3).

2. Intaglio printing cylinder according to Claim 1, characterised in that the ribs (41) are of uniform material and are designed as one piece with the first layer (4) of the sleeve (3).

3. Intaglio printing cylinder according to Claims 1 and 2, characterised in that the ribs (41) each have two curved flanks radially outside enclosing an acute angle and radially inside merging into the outer surface of the first layer (4).

4. Intaglio printing cylinder according to Claims 1 to 3, characterised in that the ribs (41) are arranged inclined or tilted, pointing in the direction of rotation of the cylinder (1).

5. Intaglio printing cylinder according to Claims 1 to 4, characterised in that the ribs (41) are arranged in a plurality of groups of two with one pair in each case of closely adjacent ribs (41).

6. Intaglio printing cylinder according to Claims 1 to 5, characterised in that the second layer (5) of the sleeve (3) of a continuous strand of material (51) of rubber or polyurethane in the form of a helix with helix threads slightly spaced apart from each other is wound on to the outside of the first layer (4) of the sleeve (3) under elastic pre-tension.

7. Intaglio printing cylinder according to Claim 6, characterised by a pre-tension stretching the material strand (51) of the second layer (5) of the sleeve (3) to approximately twice its length compared with the tension-relieved state.

8. Intaglio printing cylinder according to Claim 6 or 7, characterised in that on the outside a cover, preferably an adhesive strip, covering at least the peripheral gap (52) present between the helix threads of the material strand (51) from the outside is applied to the second layer (5) of the sleeve (3).

9. Intaglio printing cylinder according to Claims 1 to 8, characterised by one metal ring (8, 8') on each end, on the ends of the sleeve (3), the internal diameter of which ring each time is slightly larger than the internal diameter of the first, inner layer (4) of the sleeve (3), and the external diameter of which ring each time is equal to the external diameter of the third layer (5) of the sleeve (3) and to which the ends of the copper layer (7) are applied.

10. Intaglio printing cylinder according to Claim 9, characterised by one cylinder (9, 9') each of sheet metal, preferably of copper, each on the inside of the first layer (4), embedded in the end face regions thereof and slit in the longitudinal direction, the internal diameter of which cylinder corresponds to that of the inner layer (4), and which is connected in electrically conductive manner to the adjacent metal ring (8; 8').

11. Intaglio printing cylinder according to Claims 1 to 10, characterised by a locking means (26, 27, 82, 82') formed of at least one groove and one spring and present on at least one end face region of the core (2) and sleeve (3) which is active in the peripheral direction.

12. Intaglio printing cylinder according to Claim 11, characterised in that the locking means consists of two toothed rings (26, 82; 27, 82') in each case per end face of the cylinder (1), with one ring (26; 27) in each case being connected to the core (2) and having external teeth, with one ring (82, 82') being connected to the sleeve (3) and having internal teeth fitting into the external teeth, with the internal diameter of the toothed ring (82) of the sleeve (3) which is in front when the sleeve (3) is pulled on to the core (2) being slightly larger than the internal diameter thereof and the external diameter of the toothed ring (27) arranged at the opposite end of the core (2) being slightly smaller than the external diameter of the core (2).

## Revendications

1. Cylindre gravé, se composant d'un noyau en matiere pratiquement indéformable et d'une douille reliée de façon détachable à ce dernier, celle-ci pouvant êntre appliquée sur le noyau au moyen d'un coussin d'air comprimé ou en être enlevée, le noyau présentant au moins un canal pour le guidage de l'air comprimé vers sa surface d'enveloppe, la douille se composant d'au moins quatre couches concentriques de matières différentes, parmi lesquelles la couche inférieure se compose d'une matière relativement mince, stable en soi, peu élastique, la deuxième couche, qui suit en partant vers l'extérieur, se compose d'une matière plus élastique et faiblement compressible, la troisième couche se compose d'une matière rigide et stable en soi, et la quatrième couche, extérieure, se compose d'une pellicule de cuivre qui comporte la gravure, et le cylindre pouvant présenter, pour un même diamètre intérieur de douille, un diamètre extérieur différent en raison d'épaisseurs différentes de la deuxième et/ou de la troisième couche de la douille,
caractérisé en ce que plusieurs nervures (41) , en saillie vers l'extérieur, de tracé sensiblement parallèle à la direction longitudinale du cylindre (1), sont disposées sur le côté extérieur de la première couche, intérieure (4) , de la douille (3).

2. Cylindre gravé selon la revendication 1, caractérisé en ce que les nervures (41) sont exécutées dans la même matière que la première couche (4) de la douille (3) et d'un seul tenant avec elle.

3. Cylindre gravé selon les revendications 1 et 2, caractérisé en ce que les nervures (41) présentent respectivement deux flancs, de tracé incurvé, qui incluent, sur le côté radialement extérieur, un angle aigu et qui se raccordent, sur le côté radialement intérieur, dans la surface extérieure de la première couche (4).

4. Cylindre gravé selon l'une des revendications 1 à 3, caractérisé en ce que les nervures (41) sont disposées d'une manière inclinée ou orientée dans la direction de la rotation du cylindre (1).

5. Cylindre gravé selon l'une des revendications 1 à 4, caractérisé en ce que les nervures (41) sont disposées en plusieurs groupes de deux, les nervures de chaque paire étant étroitement rapprochées l'une de l'autre.

6. Cylindre gravé selon l'une des revendications 1 à 5, caractérisé en ce que la deuxième couche (5) de la douille (3), formée d'un cordon continu de matière (51) en caoutchouc ou en polyuréthane est enroulée, sous une précontrainte élastique, sur le côté extérieur de la première couche (4) de la douille (3) sous la forme d'un enroulement dont les spires sont légèrement écartées l'une de l'autre.

7. Cylindre gravé selon la revendication 6, caractérisé par une précontrainte qui met en extension le cordon de matière (51) de la deuxième couche (5) de la douille (3) environ au double de sa longueur par rapport à l'état sans contrainte.

8. Cylindre gravé selon la revendication 6 ou 7, caractérisé en ce qu'un recouvrement, de préférence une bande adhésive, qui recouvre vers l'extérieur au moins l'intervalle périphérique (52) existant entre les spires d'enroulement du cordon de matière (51), est appliqué sur le côté extérieur sur la deuxième couche (5) de la douille (3).

9. Cylindre gravé selon l'une des revendications 1 à 8, caractérisé par la présence, sur le côté frontal (8, 8') aux extrémités de la douille (3), d'un anneau métallique dont le diamètre intérieur est respectivement un peu supérieur au diamètre intérieur de la première couche, intérieure (4) , de la douille (3) et dont le diamètre extérieur est respectivement égal au diamètre extérieur de la troisième couche (5) de la douille (3) et sur lequel sont appliquées les extrémités de la pellicule de cuivre (7).

10. Cylindre gravé selon la revendication 9, caractérisé par la présence, dans chacune des zones d'extrémité du côté frontal de la première couche (4), d'un cylindre en tôle (9, 9'), de préférence en cuivre, introduit sur le côté intérieur de cette couche et fendu en direction longitudinale, dont le diamètre intérieur correspond à celui de la couche intérieure (4) et qui est relié de façon électriquement conductrice à l'anneau métallique voisin (8,8').

11. Cylindre gravé selon l'une des revendications 1 à 10, caractérisé par un verrouillage (26, 27, 82, 82'), agissant dans la direction périphérique, constitué par au moins un écrou et un ressort, sur au moins une partie d'extrémité frontale du noyau (2) et de la douille (3).

12. Cylindre gravé selon la revendication 11, caractérisé en ce que le verrouillage se compose respectivement de deux anneaux dentés (26, 82, 27, 82') pour chaque face frontale du cylindre (1), un anneau (26, 27) étant respectivement relié au noyau (2) et présentant une denture extérieure, un anneau (82, 82') étant respectivement relié à la douille (3) et présentant une denture intérieure qui s'adapte dans la denture extérieure, le diamètre intérieur de l'anneau denté (82), qui s'applique sur le noyau (2) lorsqu' est enfilée la douille (3) , étant légèrement plus grand que le diamètre intérieur de celle-ci et le diamètre extérieur de l'anneau denté (27) disposé sur l'extrémité opposée du noyau (2) étant un peu plus petit que le diamètre extérieur du noyau (2).
